# EUROPÄISCHE PATENTSCHRIFT

(11) **EP 0 523 394 B1**
(45) Veröffentlichungstag und Bekanntmachung des Hinweises auf die Patenterteilung: **03.01.1996**
(21) Anmeldenummer: 92110407.1
(22) Anmeldetag: 19.06.1992
(51) Int. Cl.: B65B 59/02

(54) **Verfahren zum Herstellen, Befüllen und Verschliessen von Säcken**
Method for making, filling and closing bags
Procédé pour la fabrication, le remplissage et la fermeture de sacs

(30) Priorität: 11.07.1991 DE 4122987; 24.09.1991 DE 4131810
(43) Veröffentlichungstag der Anmeldung: 20.01.1993
(73) Patentinhaber: Windmöller & Hölscher, D-49525 Lengerich (DE)
(72) Erfinder: Tetenborg, Konrad, W-4540 Lengerich (DE)
(74) Vertreter: Laufhütte, Dieter, Dr.-Ing.

(56) Entgegenhaltungen:
- EP-A- 0 420 821
- DE-A- 3 007 246

## Beschreibung

Die Erfindung betrifft ein Verfahren zum Herstellen, Befüllen und Verschließen von Säcken aus einer vorzugsweise mit Seitenfalten versehenen Schlauchfolienbahn aus thermoplastischem Kunststoff nach dem Oberbegriff des Anspruchs 1.

Derartige Verfahren sind im Stand der Technik weitgehend bekannt. So werden beispielsweise die später den Sack bildenden Abschnitte gemäß einem vorbekannten Verfahren von einer Schlauchkette abgezogen. Diese Schlauchkette ist im vorbestimmten Abständen perforiert, so daß die dem späteren Sack entsprechenden Abschnitte entsprechend an der Perforation abgerissen werden können. Nach Verschließen der Bodenschweißnaht werden die einzelnen Schlauchabschnitte zum Befüllen beispielsweise mit einem Granulat einem Fülltrichter zugeführt. Nachdem eine vorbestimmte Menge des Füllgutes abgefüllt ist, werden die offenen Säcke abgenommen, an ihrer offenen Seite straffgezogen und in einer eigens dafür vorgesehenen Besäumeinrichtung verschlossen.

Das gattungsgemäße Verfahren kann aber auch beispielsweise durch eine Vorrichtung gemäß der DE-OS 37 15 685 durchgeführt werden.

Diese Vorrichtung weist Gleit- und Vorzugswalzen auf, durch die das jeweils mit einer Querschweißnaht versehene vordere Ende der Schlauchfolienbahn in vertikaler Richtung frei herabhängend intermittierend um jeweils eine Beutel- oder Sacklänge zwischen in einer horizontalen Ebene Öffnungs- und Schließbewegungen ausführenden Schweißbacken einer Schweißvorrichtung durchgeschoben wird. Unterhalb der Schweißbacken ist eine Querschneideeinrichtung angeordnet und unterhalb von dieser Querschneideeinrichtung sind paarweise an einer Transporteinrichtung vorgesehene Greifer angeordnet, die die von der Schlauchfolienbahn abgetrennten und mit Bodenschweißnähten versehenen Beutel oder Säcke mit horizontaler Förderrichtung hängend über eine Kühlstrecke zum Abkühlen der Querschweißnähte einer diese zu einer Füllstation transportierenden Übergabeeinrichtung zuführen. Dabei besteht die Transporteinrichtung aus einem um eine vertikale Achse drehbar gelagerten nabenartigen Tragstück mit radialen Armen, an deren freien Enden die paarweise vorgesehenen Greifer angeordnet sind. Die Kühlstrecke besteht gleichsam aus einem Kühlkarussell, das die mit den Querschweißnähten versehenen und von der Schlauchbahn abgetrennten Sackwerkstücke von der Schweißstation auf einer Kreisbahn einer Einrichtung zur Übergabe der Sackwerkstücke in die Füllstation zuführt. Weist diese Vorrichtung beispielsweise vier radiale Arme auf, befindet sich oberhalb der ersten Station eine Schweißeinrichtung sowie eine Schneideinrichtung. Gemäß diesem Stand der Technik wird in jedem Takt zur Herstellung eines Sackes ein bereits mit einer Querschweißnaht versehener Sack von oben in das erste geöffnete Greiferpaar eingefahren und nach Vorzug über eine Sacklänge ergriffen und abgeschnitten. Anschließend wird an dem Ende der Schlauchbahn eine neue Querschweißnaht gebildet, während sich das Kühlkarussell um einen Winkel von 90° intermittierend dreht und in dieser Stellung so lange verharrt, bis in die nachfolgende Station ein weiterer mit einer Querschweißnaht versehener Sack eingefahren worden ist.

Dies wiederholt sich bei einem vierarmigen Kühlkarussell so lange, bis sich die erste Station in drei Takten um 270° gedreht hat. Zu diesem Zeitpunkt ist die Querschweißnaht abekühlt und der Sack wird an eine Übergabeeinrichtung übergeben, die den Sack zu einer Füllstation transportiert. Dort wird nach Befüllen des Sackes anschließend eine weitere Querschweißnaht zum Verschließen des befüllten Sackes nach vorherigem Straffziehen der offenen Seite des Sackes angebracht.

In der Füllstation wird der Sack mit einer vorgegebenen Menge an Füllgut aufgefüllt, wobei in der Regel ein vorbestimmtes Gewicht an Füllgut eingefüllt wird. Nun weist aber das Füllgut, beispielsweise ein abzufüllendes Granulat, bei gleichem Gewicht unterschiedliche Schüttvolumina auf. Dies ist beispielsweise durch einen unterschiedlichen Feuchtigkeitsgehalt des Schüttgutes bedingt. Aufgrund der unterschiedlichen Schütthöhen kann es nun vorkommen, daß der Sack nach Verschließen durch die Querschweißnaht zwischen dieser und dem Füllgut einen unerwünschten Freiraum aufweist. Das bedeutet, daß die Säcke nicht stramm gefüllt sind, was insbesondere beim weiteren Handling der Säcke Nachteile mit sich bringt.

Diesem Übelstand wird bei dem erstgeschilderten Verfahren durch entsprechende Höhenverstellung der Besäumeinrichtung, die von einem Maschinenwart vorzunehmen ist, begegnet. Das bedeutet, daß die entsprechenden Schweißbacken nach der aktuellen Schüttdichte, bzw. dem daraus resultierenden Schüttvolumen des Schüttguts eingestellt werden. Das führt wiederum dazu, daß bei den das Verfahren durchführenden Vorrichtungen permanent ein Maschinenwart zur Überwachung bzw. Einstellung der Vorrichtung anwesend sein muß.

Bei der Durchführung des Verfahrens mit einer Vorrichtung gemäß der DE-OS 37 15 685 ergibt sich darüber hinaus das Problem, daß eine Verstellung der in der gleichen Vorrichtung angeordneten Besäumeinrichtung nicht vorgesehen ist, so daß je nach Schüttdichte des Füllguts die Säcke - wie gewünscht - stramm oder aber mit einem unerwünschten Luftüberstand zwischen dem Füllgut und der Verschlußquerschweißnaht gefüllt sind.

Aus der EP 420 821 A ist ein Verfahren zur Herstellung einer Vakuum-Packung für rieselfähige Produkte, insbesondere Mahlkaffee, bekannt.

Aus der DE-A-30 07 246 ist ein gattungsgemäßes Verfahren gemäß dem Oberbegriff des Anspruchs 1 bekannt, bei dem auch bereits die Länge der gebildeten Schlauchfolienbahnabschnitte entsprechend der Füllhöhe des Sackes variiert wird. Diese Entgegenhaltung betrifft aber eine Optimierung des Verfahrens für unbedruckte Behälter oder Behälterteile.

Aufgabe der vorliegenden Erfindung ist es, das gattungsgemäße Verfahren derart weiterzubilden, daß es gewährleistet ist, daß sämtliche Säcke automatisch stramm und prall, d.h. ohne unerwünschtes Totvolumen, gefüllt werden können.

Erfindungsgemäß wird, ausgehend von einem gattungsgemäßen Verfahren, die Aufgabe durch die Merkmale des kennzeichnenden Teils des Anspruchs 1 gelöst.

Dieser Erfindung liegt die Erkenntnis zugrunde, daß sich die Schütteigenschaften des Füllgutes nicht abrupt ändern. Wird also mittels des als Fühler oder optischer Meßaufnehmer ausgebildeten Meßaufnehmer festgestellt, daß aufgrund einer Änderung der Schüttdichte das Schüttvolumen des Füllgutes verändert ist, so wird dieses Meßsignal an eine Zentraleinheit weitergegeben, von wo aus die Gleit- und Vorzugswalzen der die Schlauchfolienbahn vorziehenden Vorrichtung derart angesteuert werden, daß die taktweise Abzugslänge der gebildeten Schlauchfolienbahnabschnitte der jeweiligen Füllhöhe des Füllgutes im Sack angepaßt wird. Das bedeutet, daß der den Sack bildenden Schlauchfolienabschnitt, der bereits mit der Bodenschweißnaht versehen ist und der Füllvorrichtung zugeführt wird, je nach Schütthöhe des Füllgutes länger oder kürzer ausgebildet ist.

Durch die erfindungsgemäßen Maßnahmen nach Anspruch 1 wird einerseits die Sackabschnittlänge der sich ergebenden Füllhöhe beim Abfüllen der bestimmten Menge Füllgutes angepaßt. Andererseits wird es in vorteilhafter Weise verhindert, daß durch die Variation der Länge des jeweils gebildeten Schlauchfolienbahnabschnitts die Schlauchfolienbahn an einer bedruckten Stelle durchtrennt wird. Entscheidend ist es, daß die Schlauchfolienbahn immer bis zu einer Druckmarke am Öffnungsrand des abzuschneidenden Sackes vorgezogen wird, daß sie dann abgeschnitten wird und daß dann entsprechend der Länge des zu bildenden Abschnitts die Bodenschweißnaht des folgenden Abschnitts entsprechend dem Füllhöhensignal des Meßaufnehmers variiert wird. Dabei entsteht je nach Füllhöhe des Füllgutes ein wenige Zentimeter langer Schlauchfolienabschnitt, der jeweils separat gesammelt und einem Recycling zugeführt werden kann.

Wird in der zuvor geschilderten Ausführungsform des Verfahrens, bei welcher die Schlauchfolienbahn im Formatdruck bedruckt ist, ebenfalls eine Eckabschweißung (vgl. EP-A-0 021 463) vorgesehen, so ist hier zu berücksichtigen, daß hier nicht gleichzeitig die Ecken des Öffnungsrandes des vorlaufenden Beutels und die Ecken an der Bodenschweißnaht des nachfolgenden Beutelabschnitts mit einem Werkzeug angebracht werden können, wie dies beispielsweise bei einer Schlauchfolienbahn mit Streudruck ohne weiteres möglich ist. Daher wird gemäß dieser Weiterbildung des Verfahrens die Eckabschweißung am Öffnungsrand des Sackabschnitts gleichzeitig mit dem Trennschnitt vorgenommen und die Eckabschweißung an der Bodennaht gleichzeitig mit der Bildung der Querschweißnaht. Dies bedingt ein getrenntes Werkzeug für die Eckabschweißung am Öffnungsrand und die Eckabschweißung an der Bodennaht.

Die Eckschweißnähte können mittels der getrennten Eckschweißwerkzeuge auch zusammen gleichzeitig mit der zweiten Querschweißnaht gebildet werden, wobei dann der Abstand zwischen den Eckschweißwerkzeugen von Hand oder automatisch nachgestellt werden kann.

Ein Ausführungsbeispiel der Erfindung wird nachstehend anhand der Zeichnung näher erläutert. In dieser zeigt:
- Fig. 1:: eine Vorrichtung zur Durchführung des erfindungsgemäßen Verfahrens zum Herstellen von Beuteln oder Säcken mit Kühlkarussell in schematischer Darstellung in Seitenansicht,
- Fig. 2:: einen Schnitt durch die Vorrichtung gemäß Linie II-II in Fig. 1,
- Fig. 3:: den in Fig. 1 mit strichpunktierter Linie eingekreisten Teil in vergrößerter Darstellung,
- Fig. 4:: den mittleren Teil der Vorrichtung gemäß Fig. 1 in vergrößerter Darstellung und
- Fig. 5:: die aus Fig. 4 ersichtliche Verriegelungsplatte in Draufsicht.

Ein Rahmengestell 1 weist Seitenwände 2 und 3 auf, die andeutungsweise aus Fig. 2 ersichtlich sind. Beide Seitenwände 2, 3 sind durch eine Quertraverse 4 miteinander verbunden. Diese Quertraverse 4 trägt etwa mittig eine nach unten ragende feste Achse 21, auf der nahe der Traverse 4 ein Schwenkarm 5 gelagert ist, der über eine Druckmittel-Kolben-Zylindereinheit 6, deren Zylinder durch ein Tragstück gestellfest gehalten ist, in jeweils eine von zwei möglichen Endstellungen bewegt werden kann.

Aus Fig. 5 ist zu erkennen, daß der als Winkelhebel ausgebildete Schwenkarm 5 an seinem freien Ende ein Formteil 5' trägt und in seinem Winkelbereich mit einer Sicherungsrolle 7 versehen ist. Auf die Funktion dieser Teile wird weiter unten in der Beschreibung eingegangen.

Weiterhin ist an der Traverse 4 eine weitere vertikale Achse 8 befestigt, die unterhalb des Schwenkarmes 5 einen vierarmigen Drehteller 9 trägt, der durch einen Zahnriemen 10 von einem Motor 11 taktweise um jeweils 90° verdrehbar ist. Die Drehrichtung des Drehtellers ist in Fig. 2 mit einem Pfeil A angegeben.

Aus Fig. 2 ist ersichtlich, daß die frei auskragenden Arme 9a des gleichsam eine Nabe bildenden Drehtellers 9 Formstücke 12 tragen, die jeweils zwei nach oben ragende Zapfen 13 aufweisen. Drehbar um jeden Zapfen 13 ist ein Hebel 14 gelagert, der an seinem freien Ende als Greifer 15 ausgebildet ist. Jeder dieser Greifer 15 liegt dabei unter der Kraft der Federn 16 an einer Gegenfläche 17 an, wobei jedes Formstück mit zwei Gegenflächen 17 versehen ist. Über je einen Lenker 18 sind die einander zugewandten Hebel 14 zweier benachbarter Arme 9a funktionsmäßig derart miteinander verbunden, daß die beiden zugehörigen Greifer 15 gleichzeitig öffnen bzw. schließen, um beispielsweise einen Sack 19 ergreifen und halten zu können.

Geöffnet werden die Greifer 15 durch die keil- oder kurvenförmigen Nockenflächen des Formteil 5' des Tragarms 5. Wird durch Ausfahren der Kolbenstange der Druckmittel-Kolben-Zylindereinheit 6 der Tragarm 5 verschwenkt, drückt das Formteil 5' die mit den Hebeln 14 verbundenen Druckrollen 20 des Formstückes 12 auseinander, so daß die Greifer 15 um die Zapfen 13 verschwenken und sich von den zugehörigen Gegenflächen 17 lösen. Über die Lenker 18 werden dabei gleichzeitig die Greifer 15 benachbarter Formstücke gelöst. In der in Fig. 2 dargestellten Lage würden also bei Betätigung der Druckmittel-Kolben-Zylindereinheit 6 die dem oberen und die dem rechten Zeichnungsrand zugewandten Greifereinheiten 15 gelöst werden.

Um sicherzustellen, daß bei ungewolltem Einschalten des Motors 11 durch das ausgeschwenkte Formstück 5' keine Beschädigungen auftreten, läuft die im Winkelbereich des Schwenkarms 5 gelagerte Sicherungsrolle 7 bei einer Verschwenkung des Schwenkarms zur Öffnung der Greifer in eine Führungsnut 22 einer Riegelplatte 23 ein. Diese Riegelplatte 23 ist über Schraubbolzen 24 fest mit dem Drehteller 9 verbunden, so daß dieser durch die Sicherungsrolle 7 des Schwenkarms 5 an einer Drehung gehindert wird, und zwar solange, wie sich das Formteil 5' zwischen den Rollen 20 eines Formstücks 12 befindet.

Aus Fig. 1 ist ersichtlich, daß von einer Rolle 25 ein Schlauch 26 von oben in eine Einlaufstation 27 einläuft. Diese Einlaufstation 27 ist ortsfest mit dem rahmenförmigen Gestell 1 verbunden und aus Fig. 3 näher ersichtlich. Fig. 3 zeigt die zentrale Achse 8 des Kühlkarussells und einen Teil des Drehtellers 9. Von den Greifern 15 und den Gegenflächen 17 des Drehtellers 9 wird ein mit einer Bodennaht versehener Schlauchabschnitt 19 festgeklemmt, der aber zunächst noch mit der Schlauchbahn 26 verbunden ist. Oberhalb der Greifer 15 und 17 ist eine parallel an Lenkern geführte Koppelstange 28 vorgesehen, die an ihrem der Bahn 26 zugewandten Ende eine Klemmleiste 29 trägt, die mit einer in einem gestellfesten Träger 30 befestigten Gegenleiste 31 zusammenwirkt. Neben der Gegenleiste 31 weist der Träger 30 noch eine Messernut 32 sowie eine Schweißbacke 33 auf. In die Messernut 32 taucht zur Abtrennung des Sackes 19 von der Schlauchbahn 26 ein Messer 34 ein, während mit der Schweißbacke 33 eine zweite Schweißbacke 35 zusammenwirkt, um das vorlaufende Ende der Schlauchbahn 26 mit einer Querschweißnaht zu versehen.

Beim Bedrucken der Schlauchbahn 26 im Formatdruck kommt es darauf an, daß beim Bilden der Schlauchabschnitte nicht in den Druck hineingeschnitten wird. Daher wird der Vorzug der Schlauchbahn mittels einer am Öffnungsrand des jeweiligen Sacks angeordneten Druckmarke getaktet. Eine Veränderung der Sackabschnittlänge erfolgt nun entsprechend dem durch den Meßfühler aufgenommenen Meßsignal dadurch, daß ein mehr oder weniger langer Streifen zwischen dem Öffnungsrand des Beutelabschnitts und der Bodenschweißnaht des folgenden Sackabschnitts weggeschnitten wird. Diese weggeschnittenen Schlauchbahnabschnitte können gesammelt und einem Recycling zugeführt werden. Bei Bildung des Trennschnitts am Öffnungsrand wird das Messer 34 ohne Schweißbacke 33 auf die Schlauchbahn 26 aufgesetzt. Nach entsprechendem Vorzug um den wegzuschneidenden Zwischenabschnitt wird das Messer 34 erneut, diesmal aber zusammen mit der Schweißbacke 33 auf die Schlauchbahn 26 aufgesetzt. Hier wird also gleichzeitig der Trennschnitt des Zwischenabschnitts und die Querschweißnaht des nachfolgenden Sackabschnitts durchgeführt bzw. gebildet.

Oberhalb der Schweißbacken 33 und 35 ist eine weitere Klemmeinrichtung vorgesehen, die die Schlauchbahn 26 einklemmt. Diese besteht aus einem mit einer Klemmleiste 38 versehenen Schwenkhebel 39, der über eine Druckmittel-Kolben-Zylindereinheit 40 bewegbar ist. Mit dem Schwenkhebel 39 fest verbunden ist ein eine Rolle 41 tragender Arm, wobei die Rolle 41 in der Klemmstellung des Schwenkhebels 39 einen Abstand zu einem Führungsstück 43 aufweist. Dieses Führungsstück 43 ist mit einem Hebel 44 verbunden, der über eine Feder 45 gegen einen Anschlag 46 gehalten ist. Der Schwenkpunkt des Hebels 44 liegt auf der Achse der Vorzugsrolle 47. Er weist einen nach unten weisenden Ansatz auf, der als Gegenhalter 48 zur Klemmleiste 38 ausgebildet ist. Zum Lösen der Klemmung werden zunächst nach dem Bilden einer Bodennaht und erfolgtem Trennschnitt die Druckmittel-Kolben- Zylindereinheiten 37 und 40 betätigt und dadurch werden die Koppelstangen 28, 36 sowie der Hebel 39 weggeschwenkt. Im Zuge dieser Bewegung gelangt die Rolle 41 in Kontakt mit der Nockenfläche des Führungsstücks 43. Dies bewirkt ein Verschwenken des Gegenhalters 48 in Pfeilrichtung C, wodurch zum einen das frei herabhängende Ende der Bahn 26 von der Schweißbacke 33 gelöst und zum anderen abgelenkt wird. Aufgrund dieser Ablenkung ist sichergestellt, daß die Bahn nicht mit dem Träger 30 kollidiert, wenn sie von den Vorzugsrollen 47 und 51 beim nächsten Takt um eine Sacklänge vorgezogen wird.

Um weiterhin zu verhindern, daß sich die Bahn 26 um die Vorzugsrollen 47 und 41 herumwickeln kann, sind die Vorzugsrollen mit Ringnuten 49, 50 versehen, in die Abstreiffinger 52 und 53 eingreifen. Von diesen Fingern sind die Finge 52 gestellfest gehalten und die Finger 53 als Abstreifrechen an dem Gegenhalter 48 befestigt.

## Patentansprüche

1. Verfahren zum Herstellen, Befüllen und Verschließen von Säcken aus einer vorzugsweise mit Seitenfalten versehenen Schlauchfolienbahn aus thermoplastischem Kunststoff, bei dem das jeweils vorauslaufende Ende der Schlauchfolienbahn mit einer Querschweißnaht versehen und von der Schlauchfolienbahn ein einen offenen Sack bildender Abschnitt abgetrennt wird und bei dem der Sack sodann befüllt und die offene Seite des Sackes durch eine Querschweißnaht geschlossen wird, wobei beim Befüllen des Sackes mittels eines Meßaufnehmers festgestellt wird, wie hoch der Sack beim Abfüllen einer bestimmten Menge des Füllgutes gefüllt ist, und wobei entsprechend der Füllhöhe des Sackes bereits die Länge der gebildeten Schlauchfolienbahnabschnitte variiert wird,
**gekennzeichnet** durch die Abfolge der folgenden Schritte:
bei einer im Formatdruck bedruckten Schlauchfolienbahn wird nach Bildung der den Sack verschließenden Querschweißnaht die Schlauchfolienbahn taktweise bis zu einer Druckmarke vorgezogen;
der den Sack bildende Abschnitt wird mittels eines Trennschnitts ohne gleichzeitige Bildung der den nachfolgenden Schlauchabschnitt verschließenden Querschweißnaht abgetrennt;
die nachfolgende Schlauchfolienbahn wiederum wird um eine vergleichsweise kurze einstellbare Länge vorgezogen;
die vorgezogene Kurze einstellbare Länge der Schlauchfolienbahn wird abgetrennt;
die den nachfolgenden Schlauchabschnitt verschließende Querschweißnaht wird gebildet.

2. Verfahren nach Anspruch 1 mit zusätzlicher Eckabschweißung der die Säcke bildenden Abschnitte, dadurch gekennzeichnet, daß die Eckabschweißung am Öffnungsrand des Sackabschnitts und an der Bodennaht jeweils mittels eines separaten Eckschweißwerkzeugs erfolgt.

3. Verfahren nach Anspruch 2, dadurch gekennzeichnet, daß der Abstand zwischen den separaten Eckschweißwerkzeugen ggf. automatisch nachgestellt wird.

4. Verfahren nach Anspruch 3, dadurch gekennzeichnet, daß die Eckabschweißung am Öffnungsrand des Sackabschnitts gleichzeitig mit dem Trennschnitt vorgenommen wird und daß die Eckabschweißung an der Bodennaht gleichzeitig mit der Bildung der Querschweißnaht erfolgt.

## Claims

1. Method for the manufacture, filling and sealing of bags manufactured from a tubular film web of thermoplastic material, preferably provided with side folds, in which the leading end of said tubular film web in each case is provided with a transverse weld, and a section forming an open bag is cut off from said tubular film web, and in which the bag is then filled and the open end of the bag is sealed by a transverse weld, wherein during the bag filling operation, a measuring sensor determines the level of fill in the bag as a certain quantity of product is poured in, and wherein the length of the sections of tubular film web formed is varied according to the level of fill in the bag,
**characterised** by the following sequence of operational steps:
with a tubular film web being provided with a printed format imposition, after formation of the transverse weld to seal the bag, the tubular film web is indexed to a printed marking;
the section forming the bag is separated by a cutting operation without simultaneous formation of the subsequent transverse weld to seal the subsequent tube section;
the following tubular film web is again advanced by a relatively short, adjustable length;
the advanced short, adjustable length of the tubular film web is cut off;
the transverse weld sealing the following tubular section is formed.

2. Method according to Claim 1 with additional corner welding of the sections forming the bags, characterised in that the corner welding operation at the open end of the bag section and at the base weld is performed in each case by a separate corner welding tool.

3. Method according to Claim 2, characterised in that the distance between the separate corner welding tools may be automatically adjusted.

4. Method according to Claim 3, characterised in that the corner welding operation at the open end of the bag section is performed simultaneously with the separation cut, and that the corner weld at the base seam is performed simultaneously with formation of the transverse weld.

## Revendications

1. Procédé pour la fabrication, le remplissage et la fermeture de sacs consistant en une bande de film tubulaire en plastique thermoplastique de préférence pourvue de plis latéraux, dans lequel l'extrémité avant de la bande de film tubulaire est pourvue d'une soudure transversale et une section formant un sac ouvert est séparée de la bande de film tubulaire, et dans lequel le sac est ensuite rempli et le côté ouvert du sac fermé par une soudure transversale, lors du remplissage du sac étant constatée au moyen d'un dispositif de mesure la hauteur de remplissage du sac lorsqu'une quantité déterminée d'un produit de remplissage est remplie, la hauteur de remplissage du sac variante déterminant la longueur des sections de bande de film tubulaire formées,
caractérisé par la succession des étapes suivantes :
pour une bande de film tubulaire imprimée par impression de format, la bande de film tubulaire est avancée par intermittence jusqu'à une marque d'impression après que le sac est formé et la soudure transversale pratiquée;
la section formant le sac est séparée par une étape de séparation sans former simultanément la soudure transversale fermant la section en amont;
la bande de film tubulaire en amont est tirée vers l'avant d'une longueur réglable relativement courte;
la longueur réglable courte tirée vers l'avant de la bande de film tubulaire est séparée;
la soudure transversale fermant la section de film tubulaire en amont est pratiquée.

2. Procédé selon la revendication 1, comportant une soudure supplémentaire des coins des sections formant les sacs, caractérisé en ce que la soudure des coins au bord d'ouverture de la section de sac et sur la soudure de fond se fait par un outil de soudure de coins séparé.

3. Procédé selon la revendication 2, caractérisé en ce que la distance entre les outils de soudure de coins séparés est le cas échéant adaptée automatiquement.

4. Procédé selon la revendication 3, caractérisé en ce que les soudures de coins au bord d'ouverture de la section de sac sont effectuées simultanément avec la coupe de séparation et que la soudure des coins sur la soudure de fond est effectuée simultanément avec la formation de la soudure transversale.
